# EUROPÄISCHE PATENTSCHRIFT

(11) **EP 0 222 039 B1**
(45) Veröffentlichungstag und Bekanntmachung des Hinweises auf die Patenterteilung: **20.09.1989**
(21) Anmeldenummer: 85114396.6
(22) Anmeldetag: 13.11.1985
(51) Int. Cl.: H01R 9/26, H01R 4/36

(54) **Leiteranschluss**
Connection of conductors
Raccordement de conducteurs

(43) Veröffentlichungstag der Anmeldung: 20.05.1987
(73) Patentinhaber: C.A. Weidmüller GmbH & Co., D-32760 Detmold (DE)
(72) Erfinder: Haller, Bernd, D-4930 Detmold (DE)
(74) Vertreter: Loesenbeck, Karl-Otto, Dipl.-Ing.

(56) Entgegenhaltungen:
- EP-A- 0 154 179
- DE-B- 1 047 901
- LU-A- 41 333
- US-A- 3 715 707
- ELEKTRO-TECHNIK, Band 49, Nr. 22, 5. Juli 1967, Seite 17, Textseite 386, Würzburg, DE: "Elektroinstallation immer anpassungsfähiger"

## Beschreibung

Die Erfindung betrifft einen Leiteranschluß mit einer an mindestens einem Ende mit einer Rückbiegung versehenen Stromschiene und mindestens einem von mittleren Stromschienenbereich her auf die Rückbiegung aufschiebbaren, mit einem Klemmglied versehenen Klemmkörper zum Anschließen eines elektrischen Leiters.

Ein derartiger Leiteranschluß, wie er insbesondere für Hochstromklemmen interessant ist, ist aus der DE-A-34 08 006 bekannt. Bei derartigen Leiteranschlüssen müssen häufig dickdrähtige Leiter angeschlossen werden, so daß es wesentlich ist, den Leiter frei auf die Stromschiene legen zu können und erst dann den Klemmkörper über die Stromschiene und den Leiter schieben zu können.

Es ist ferner grundsätzlich bekannt, den Klemmkörper eines Schraubanschlusses in geführter Form zur Klemmstelle auf der Stromschiene über den aufgelegten Leiter zu verschieben. Entweder wird dabei der Klemmkörper mehr oder weniger lagegerecht auf der Stromschiene selbst ein wenig geführt (CH-A 392 658), oder es sind in komplizierter Weise durch entsprechende Gestaltung der elektrisch leitenden Teile selbst unter Einschluß besonderer Führungsstücke sowie Rasthalterungen Führungen für die Klemmkörper gebildet (DE-U 1 919 176).

Bei Leiteranschlüssen mit Stromschienen der gattungsgemäßen Art sind derartige Führungsmöglichkeiten nicht gegeben, wobei hinzukommt, daß das Aufsetzen des Klemmkörpers auf die Rückbiegung vom mittleren Stromschienenbereich her schon von Haus aus erhebliches handwerkliches Geschick erfordert und insbesondere dann sehr schwierig wird, wenn man womöglich einem derartigen Leiteranschluß dann auch noch beispielsweise aus Gründen des Berührungsschutzes eine Art Isolierstoffgehäuse zuordnen wollte.

Der vorliegenden Erfindung liegt von daher die Aufgabe zugrunde, einen Leiteranschluß der gattungsgemäßen Art zu schaffen, der eine einfache, zuverlässige Führungsmöglichkeit für den oder die Klemmkörper und zugleich darüberhinaus einen Berührungsschutz bietet.

Die erfindungsgemäße Lösung besteht in einem die Stromschiene aufnehmenden Isolierstoffgehäuse, das nach oben offen ist und in Längserstreckung der Stromschiene verlaufende Führungsnuten aufweist, wobei am Klemmkörper seitlich Führungsnasen vorgesehen sind, die im mittleren Stromschienenbereich in die Führungsnuten des Isolierstoffgehäuses einsetzbar sind.

Das nach oben offene Isolierstoffgehäuse bietet für den Bereich der Stromschiene und des Klemmkörpers einen guten Berührungsschutz und bietet dank der in Längserstreckung der Stromschiene verlaufenden Führungsnuten die Möglichkeit einer genauen Hinführung des oder der Klemmkörper, jeweils vom mittleren Stromschienenbereich aus, zur Klemmstelle, d. h. zu der oder den Rückbiegungen und den dort zunächst frei und ohne Beeinträchtigung durch den Klemmkörper aufgelegten anzuschließenden elektrischen Leiter. Durch die definierte Aufnahme der Stromschiene im Isolierstoffgehäuse einerseits und die definierte Haltung und Führung des oder der Klemmkörper andererseits entfallen dabei jedwede weitere Maßnahmen zur zielgerichteten Hinführung der Klemmkörper zur Klemmstelle.

Ein derartiges Isolierstoffgehäuse ist auch ein denkbar einfach herzustellendes Teil, da es in seiner Längserstreckung einschließlich der Führungsnuten in Parallelität zu der Stromschiene ausgerichtet ist. Das Isolierstoffteil kann gegebenenfalls sogar ein einfaches Extruderprofil sein.Dies gilt insbesondere dann, wenn, gemäß einer bevorzugten Ausführungsform, die Führungsnasen am Klemmkörper elastisch verformbar ausgebildet sind, so daß sie im mittleren Stromschienenbereich schnappend federnd von oben in die Führungsnuten eingedrückt werden können. Anderenfalls wäre, wie gemäß einer weiteren Ausführungsform vorgesehen, hier im mittleren Bereich im Isolierstoffgehäuse beidseitig an der Innenwand jeweils eine von oben in die Führungsnuten mündende Einführungsnut für die Führungsnasen vorzusehen.

In weiterer zweckmäßiger Ausgestaltung ist dem Isolierstoffgehäuse eine aufsetzbare Abdeckung zugeordnet, die den Berührungsschutz vervollständigt.

Das Isolierstoffgehäuse kann ferner gemäß einer weiteren bevorzugten Ausführungsform mit einem Rastfuß zur Aufrastung auf Normtagschienen versehen sein. Dabei ist zweckmäßig das Isolierstoffgehäuse auch mit seitlich ebenen Flächen versehen, so daß mehrere derartige Isolierstoffgehäuse aneinander anreihbar sind. In weiterer zweckmäßiger Ausgestaltung ist dabei auf beiden Seiten des Isolierstoffgehäuses jeweils im unteren Bereich eine gegenüber dem oberen Bereich verbreiterte Anreihzone gebildet. Hierdurch entsteht bei der Anreihung im oberen Bereich zwischen zwei benachbarten, angereihten Isolierstoffgehäusen dann ein Freiraum, mit dessen Hilfe problemlos nach Tätigung der Anschlüsse die Abdeckung auf das lsolierstoffgehäuse aufgesetzt werden kann.

Ein Ausführungsbeispiel eines Leiteranschlusses gemäß der Erfindung wird nachstehend unter Bezugnahme auf die Zeichnung näher beschrieben.

Es zeigen
Figur 1 einen Querschnitt durch einen Leiteranschluß gemäß der Erfindung mit Illustrierung seiner Abdeckung sowie seiner Anreihung,
Figur 2 eine Draufsicht auf das Isolierstoffgehäuse mit eingelegter Stromschiene des Leiteranschlusses nach Figur 1,
Figur 3 eine Draufsicht auf den Klemmkörper des Leiteranschlusses nach Figur 1,
Figur 4 ein Funktionsschema für den Leiteranschluß nach Figur 1.

In dem dargestellten Ausführungsbeispiel beinhaltet der Leiteranschluß eine Stromschiene 1, die an ihren beiden Enden jeweils mit einer Rüchbiegung 2, parallel zu sich selbst, versehen ist. Der Leiteranschluß beinhaltet ferner ein im Querschnitt U-förmiges Isolierstoffgehäuse 3, in dessen Bodenbereich eine Aufnahmenut 4 für die Stromschiene 1 vorgesehen ist. Das Isolierstoffgehäuse 3 ist in seiner Längserstreckung entsprechend der Längserstreckung der Stromschiene 1 orientiert und ist nach oben offengehalten. Das Isolierstoffgehäuse 3 weist unterseitig einen Rastfuß 5 zur Aufrastung des Isolierstoffgehäuses 3 auf einer Normtragschiene 6 (siehe Figur 2) auf.

In seinem oberen Bereich ist das Isolierstoffgehäuse 3 im Bereich beider Innenwände jeweils mit einer durchgehenden Führungsnut 7 versehen.

Der Leiteranschluß beinhaltet ferner mindestens einen Klemmkörper 8, der im dargestellten Ausführungsbeispiel durch einen U-förmigen Druckbügel 9 gebildet ist, der in seinem oberen Bereich mit einem Muttemstück 10 verbunden ist, in das als Klemmglied eine Klemmschraube 11 eingeschraubt ist Das Muttemstück 10 ist zweckmäßig in nach oben offenen Ausklinkungen 12 des U-förmigen Druckbügels angeordnet und weist beidseitig nach außen über den U-förmigen Druckbügel 10 vorstehende Führungsnasen 13 auf, mit denen der Klemmkörper 8 insgesamt zielgenau in den Führungsnuten 7 des Isolierstoffgehäuses 3 hin und her verschieblich geführt ist.

In Verbindung mit der speziellen Gestaltung der Stromschiene 1 mit ihren Rückbiegungen 2 besteht das Erfordernis, die Klemmkörper 8 vom mittleren Bereich der Stromschiene aus gesehen nach außen zu verschieben, so daß, bezogen auf die Rückbiegungen 2, die Klemmkörper 8 von innen her auf die Rückbiegungen 2 geschoben werden können. Zu diesem Zweck müssen die Klemmkörper 8 im mittleren Stromschienenbereich und damit im mittleren Bereich des Isolierstoffgehäuses 3 mit ihren Führungsnasen 13 in die Führungsnuten 7 eingesetzt werden können.

Im dargestellten Ausführungsbeispiel sind hierzu in eben diesem mittleren Bereich von oben her in die Führungsnuten 7 mündende beidseitige Einführungsnuten 14 vorgesehen.

In Abweichung hiervon besteht jedoch auch die Möglichkeit, die Führungsnasen 13 selbst so ausreichend elastisch verformbar zu gestalten, gegebenenfalls mit einer gewissen Elastizität der emporstehenden Seitenwände des Isolierstoffgehäuses selbst, daß man im mittleren Bereich des Isolierstoffgehäuses auch ohne Zuhilfenahme von Einführungsnuten 14 die Führungsnasen 13 in die Führungsnuten 7 eindrücken kann. In einem solchen Fall kann das Isolierstoffgehäuse 3 in besonders einfacher Weise insgesamt als Extruderprofil hergestellt werden.

Dem Isolierstoffgehäuse 3 wird zweckmäßig noch eine zusätzliche obere Abdeckung 15 zugeordnet, die seitliche Rastfüße 16 hat, für die außen oben das Isolierstoffgehäuse 3 durchgehende längs verlaufende Nuten 17 vorgesehen sind. Die Abdeckung 15 ihrerseits kann mit Aufnahmen 18 zur Anbringung von Bezeichnungsträgern 19 versehen sein.

Die Funktionsweise eines derartigen Leiteranschlusses sei im Zusammenhang mit Figur 4 erläutert. Ausgehend von einem Anwendungsfall, bei dem auf beiden Rückbiegungen 2 der Stromschiene 1 dickdrähtige Leiter anzuschließen sind, werden zunächst im mittleren Bereich der Stromschiene und des Isolierstoffgehäuses, entweder federnd schnappend oder unter Zuhilfenahme der Einführungsnuten 14 nacheinander zwei Klemmkörper 8 mit ihren Führungsnasen 13 in die Führungsnuten 7 des Isolierstoffgehäuses 3 eingesetzt. Sie können geringfügig aus der Mitte nach außen verlagert in Bereitstellung geschoben werden. Es kann dann jeweils ein Leiter unbehindert oben auf die Rückbiegung 2 der Stromschiene 1 aufgelegt werden. Danach wird exakt geführt von innen her der betreffende Klemmkörper 8 über die Rückbiegung 2 und den aufliegenden Leiter geschoben und der Anschluß dann durch Anziehen der Klemmschraube 11 getätigt.

Es sind ohne weiteres auch Anwendungsfälle möglich, bei denen nur am einen Ende der Stromschiene 1 auf der dort befindlichen Rückbiegung 2 ein Leiteranschluß mittels eines Klemmkörpers 8 erfolgt. Auf das andere Stromschienenende bzw. die dort befindliche Rückbiegung kann dann beispielsweise ein am Ende eines dort anzuschließenden Leiters befindlicher Kabelschuh einfach von oben aufgelegt werden, der dann mittels einer Schraube dort festgelegt wird. Um bezüglich dieser Anschlußtechniken flexibel zu sein, haben zweckmäßig die Rückbiegungen 2 zusätzlich Gewindebohrungen 20, um einen Kabelschuh darauf festschrauben zu können.

Die Isolierstoffgehäuse 3 sind seitlich ebenflächig ausgebildet, um ihre Anreihbarkeit aneinander, wie in Figur 1 illustriert, zu gewährleisten. Zweckmäßig ist dabei seitlich außen an den Isolierstoffgehäusen 3 an deren unterem Bereich eine gegenüber dem oberen Bereich verbreiterte Anreihzone 21 gebildet. Auf diese Weise bildet sich nach der Anreihung derart gestalteter Isolierstoffgehäuse 3 aneinander jeweils zwischen zwei Isolierstoffgehäusen in deren oberem Bereich eine Freizone aus, die ein problemloses Aufsetzen und Wiederabnehmen der Abdeckung 15 auch nach Durchführung der Anreihung gewährleistet.

Ein derartiger Leiteranschluß ist aufgrund seiner vorstehend beschriebenen Ausgestaltung auch insoweit außerordentlich flexibel, als herstellerseitig dem Anwender die Stromschienen mit dem Isolierstoffgehäuse einerseits und die Klemmkörper andererseits sowie schließlich auch die Abdeckungen gesondert als Bausteine eines Bausatzes zur Verfügung gestellt werden können. Der Anwender kann dann in freier Wahl die Bestückung mit nur einem oder mit zwei Klemmkörpem durchführen.

## Patentansprüche

1. Leiteranschluß mit einer an mindestens einem Ende mit einer Rückbiegung (2) versehenen Stromschiene (1) und mindestens einem vom mittleren Stromschienenbereich her auf die Rückbiegung (2) aufschiebbaren, mit einem Klemmglied (11) versehenen Klemmkörper (8), gekennzeichnet durch ein die Stromschiene (1, 2) aufnehmendes lsolierstoffgehäuse (3), das nach oben offen ist und in Längserstrekkung der Stromschiene (1) verlaufende Führungsnuten (7) aufweist, wobei am Klemmkörper (8) seitlich vorstehende Führungsnasen (13) vorgesehen sind, die im mittleren Stromschienenbereich in die Führungsnuten (7) des Isolierstoffgehäuses (3) einsetzbar sind.

2. Leiteranschluß nach Anspruch 1, dadurch gekennzeichnet, daß das Isolierstoffgehäuse (3) als U-Profil ausgebildet ist, in seinem Bodenbereich eine längs verlaufende Aufnahmenut (4) für die Stromschiene (1) aufweist und durchgehende Führungsnuten (7) im oberen Bereich der Innenseiten der emporstehenden Wände des U-Profiles gebildet sind.

3. Leiteranschluß nach Anspruch 1 oder 2, dadurch gekennzeichnet, daß im mittleren Bereich des Isolierstoffgehäuses (3) beidseitig senkrechte, von oben in die Führungsnuten (7) mündende Einführnuten (14) vorgesehen sind.

4. Leiteranschluß nach Anspruch 1 oder 2, dadurch gekennzeichnet, daß die Führungsnasen (13) an dem Klemmkörper (8) elastisch verformbar ausgebildet sind.

5. Leiteranschluß nach einem der Ansprüche 1-4, dadurch gekennzeichnet, daß dem Isolierstoffgehäuse (3) eine darauf aufsetzbare Abdeckung (15) zugeordnet ist.

6. Leiteranschluß nach Anspruch 5, dadurch gekennzeichnet, daß die Abdeckung als Haube mit seitlichen Rastfüßen (16) ausgebildet ist, zu deren Aufnahme außenseitig im dem Isolierstoffgehäuse (3) Aufnahmenuten (17) vorgesehen sind.

7. Leiteranschluß nach Anspruch 1, dadurch gekennzeichnet, daß das Isolierstoffgehäuse (3) einen Rastfuß (5) zur Aufrastung auf einer Normtragschiene aufweist.

8. Leiteranschluß nach Anspruch 1 oder 7, dadurch gekennzeichnet, daß an dem Isolierstoffgehäuse (3) außenseitig ebene Anreihflächen gebildet sind.

9. Leiteranschluß nach Anspruch 5 und 8, dadurch gekennzeichnet, daß beidseitig im unteren Bereich des Isolierstoffgehäuses (3) eine gegenüber dem oberen Bereich verbreiterte Anreihzone (21) gebildet ist.

10. Leiteranschluß nach einem der Ansprüche 1-4, dadurch gekennzeichnet, daß der Klemmkörper (8) einen U-förmigen Druckbügel (9) aufweist, in dem in seinem oberen Bereich ein Mutternstück (10) befestigt ist, das die seitlich über den Druckbügel (9) vorstehenden Führungsnasen (13) aufweist.

## Claims

1. A conductor connecting terminal comprising a contact bar (1) provided at at least one end with a bent-back portion (2), and at least one clamping body (8) which can be pushed on to the bent-back portion (2) from the middle region of the contact bar and which is provided with a clamping member (11), characterised by a housing (3) of insulating material, which accommodates the contact bar (1, 2) and which is open upwardly and which has guide grooves (7) extending over the longitudinal extent of the contact bar (1), wherein provided on the clamping body (8) are laterally projecting guide projections (13) which in the middle region of the contact bar can be inserted into the guide grooves (7) in the housing (3) of insulating material.

2. A conductor connecting terminal according to claim 1 characterised in that the housing (3) of insulating material is in the form of a U-shaped member, in its bottom region it has a longitudinally extending receiving groove (4) for the contact bar (1), and continuous guide grooves (7) are formed in the upper region of the inward sides of the upstanding walls of the U-shaped member.

3. A conductor connecting terminal according to claim 1 or claim 2 characterised in that provided in the middle region of the housing (3) of insulating material at both sides are perpendicular insertion grooves (14) which open downwardly into the guide grooves (7).

4. A conductor connecting terminal according to claim 1 or claim 2 characterised in that the guide projections (13) on the clamping body (8) are of an elastically deformable nature.

5. A conductor connecting terminal according to one of claims 1 to 4 characterised in that associated with the housing (3) of insulating material is a cover (15) which can be fitted thereon.

6. A conductor connecting terminal according to claim 5 characterised in that the cover is in the form of a hood with lateral retaining feet (16), with receiving grooves (17) being provided in the housing (3) of insulating material on the outside thereof to receive the retaining feet (16).

7. A conductor connecting terminal according to claim 1 characterised in that the housing (3) of insulating material has a retaining foot (5) for retention thereof on a standard carrier bar.

8. A conductor connecting terminal according to claim 1 or claim 7 characterised in that flat surfaces are formed on the housing (3) of insulating material on the outside thereof for arranging same in a row.

9. A conductor connecting terminal according to claim 5 and claim 8 characterised in that formed on both sides in the lower region of the housing (3) of insulating material is a zone (21) which is increased in width with respect to the upper region, for arranging same in a row.

10. A conductor connecting terminal according to one of claims 1 to 4 characterised in that the clamping body (8) has a U-shaped pressure member (9) in which a nut portion (10) is fixed in its upper region, the nut portion (10) having the guide projections (13) which project laterally beyond the U-shaped pressure member (9).

## Revendications

1. Raccordement de conducteurs, avec une barre conductrice (1) pourvue à au moins une extrémité d'un retour (2), et avec au moins un corps de serrage (8) pouvant être enfilée depuis la région médiane de la barre conductrice sur le retour (2) et pourvu d'un organe de serrage (11 caractérisé par un boîtier en matériau isolant (3) recevant la barre conductrice (1, 2), qui est ouvert vers le haut et qui présente des rainures de guidage (7) s'étendant dans le sens longitudinal de la barre conductrice (1), des ergots de guidage (13) faisant saillie latéralement étant prévus sur le corps de serrage (8), lesquels peuvent être insérés, dans la région médiane de la barre conductrice, dans les rainures de guidage (7) du boîtier en matériau isolant (3).

2. Raccordement de conducteurs selon la revendication 1, caractérisé en ce que le boîtier en matériau isolant (3) est conformé en profilé en U, présente dans sa région de fond une rainure réceptrice (4) s'étendant longitudinalement pour la barre conductrice (1), et des rainures de guidage traversantes (7) sont formées dans la région supérieure des côtés intérieurs des parois verticales du profilé en U.

3. Raccordement de conducteurs selon la revendication 1 ou 2, caractérisé en ce que des rainures d'introduction verticales (14), débouchant par le haut dans les rainures de guidage (7), sont prévues sur les deux côtés dans la région médiane du boîtier en matériau isolant (3).

4. Raccordement de conducteurs selon la revendication 1 ou 2, caractérisé en ce que les ergots de guidage (13) sont réalisés comme des parties élastiquement déformables sur le corps de serrage (8).

5. Raccordement de conducteurs selon l'une des revendications 1 à 4, caractérisé en ce qu'un élément de recouvrement (15) est associé au boîtier en matériau isolant (3), cet élément pouvant être mis en place sur le boîtier.

6. Raccordement de conducteurs selon la revendication 5, caractérisé en ce que l'élément de recouvrement est conformé en capot pourvu de pieds d'enclenchement latéraux (16), pour la réception desquels des rainures réceptrices (17) sont prévues du côté extérieur dans la boîtier en matériau isolant (3).

7. Raccordement de conducteurs selon la revendication 1, caractérisé en ce que le boîtier en matériau isolant (3) comporte un pied d'enclenchement (5) pour l'enclenchement d'une barre porteuse normalisée.

8. Raccordement de conducteurs selon la revendication 1 ou 7, caractérisé en ce que des faces d'alignement planes sont formées du côté extérieur sur le boîtier en matériau isolant (3).

9. Raccordement de conducteurs selon les revendications 5 et 8, caractérisé en ce qu'une zone d'alignement (21), élargie par rapport à la région supérieure, est formée sur les deux côtés dans la région inférieure du boîtier en matériau isolant (3).

10. Raccordement de conducteurs selon l'une des revendications 1 à 4, caractérisé en ce que le corps de serrage (8) présente un étrier de pression (9) en forme de U, dans la région supérieure duquel est fixé un élément formant écran (10) qui présente les ergots de guidage (13) dépassant latéralement de l'étrier de pression (9).
